# EUROPÄISCHE PATENTSCHRIFT

(11) **EP 3 064 367 B1**
(45) Veröffentlichungstag und Bekanntmachung des Hinweises auf die Patenterteilung: **18.10.2017**
(21) Anmeldenummer: 16000500.5
(22) Anmeldetag: 02.03.2016
(51) Int. Cl.: B42C 19/00, B42C 11/04, B42C 9/00

(54) **VERFAHREN UND VORRICHTUNG FÜR DAS ANREIBEN EINER BUCHDECKE AN DEN BELEIMTEN AUSSENFLÄCHEN EINES BUCHBLOCKS**
METHOD AND DEVICE FOR RUBBING A BOOK COVER ONTO THE GLUED OUTER SURFACES OF A BOOK BLOCK
PROCEDE ET DISPOSITIF POUR LE MAROUFLAGE D'UNE COUVERTURE DE LIVRE SUR LA SURFACE EXTERIEURE ENCOLLEE D'UN BLOC DE LIVRE

(30) Priorität: 04.03.2015 DE 102015002696
(43) Veröffentlichungstag der Anmeldung: 07.09.2016
(73) Patentinhaber: Kolbus GmbH & Co. KG, 32369 Rahden (DE)
(72) Erfinder: Torsten, Meineke, D-27211 Bassum (DE)

(56) Entgegenhaltungen:
- DE-U1-202004 015 354

## Beschreibung

Die vorliegende Erfindung betrifft ein Verfahren zum Anreiben einer Buchdecke an den beleimten Außenflächen eines Buchblocks nach den Merkmalen des Oberbegriffs aus Anspruch 1 sowie eine Vorrichtung mit den Merkmalen des Oberbegriffs aus Anspruch 5 zur Durchführung des Verfahrens.

Für das Fügen von Buchblocks mit Buchdecken in industriellem Maßstab sind sog. Einhängemaschinen bzw. Buchstraßen bekannt. Diese weisen eine in einer vertikalen Ebene orientierte Fördereinrichtung nach Art eines kontinuierlich umlaufenden Paternosters mit Sattelplatten als Transportelemente auf. Jeweils ein Buchblock wird mittig geöffnet mit dem Rücken nach oben weisend rittlings auf eine dieser Sattelplatten aufgeschoben und von dieser in einem ersten Förderabschnitt transportiert. Während dieses ersten Förderabschnittes wird der Buchblock an einem Leimwerk mit beiderseits des Transportpfades angeordneten Auftragswalzen entlang geführt, wobei die Auftragswalzen den Klebstoff auf die Außenflächen des Buchblocks auftragen, welche meist von sog. Vorsätzen gebildet sind.

Oberhalb dieses Leimwerkes befindet sich eine aus Balken gebildete Auflageebene, auf welcher jeweils eine Buchdecke mit der Außenseite nach oben weisend und mit ihrem Rückenbereich zu dem Buchblockrücken ausgerichtet bereitgestellt wird. In seiner Aufwärtsbewegung taucht der an den Seitenflächen beleimte Buchblock mit seinem Rücken in den Rückenbereich der Buchdecke ein und hebt diese aus ihrer Bereitstellungslage an, wobei die Deckel der Buchdecke an dem Rückenbereich beginnend an die Seitenflächen des Buchblocks anklappen.

Über der Bereitstellungsposition der Buchdecke befindet sich eine Anreibeeinrichtung mit einem Paar Anreibewalzen. Wie die Auftragswalzen sind auch die Anreibewalzen beiderseits des Transportpfades angeordnet, so dass jeweils eine Anreibewalze mit einer der beiden Deckel der Buchdecke in Wirkkontakt treten kann. Die Anreibeeinrichtung ist vertikal bewegbar und umfasst einen derartigen Antrieb, dass sie in einer unteren Ausganglage beginnend sich vertikal nach oben bewegt und dabei in einem Abschnitt mit den Sattelplatten des Umlaufförderers synchronisierter Bewegung den Rückenbereich der Buchdecke stützt, bevor sie in einer oberen Endlage ihre Bewegungsrichtung umkehrt. Bei der anschließenden Abwärtsbewegung wälzen die Anreibewalzen an den Außenflächen der Buchdecke ab, reiben dabei diese an den Buchblock an und erreichen schließlich ihre untere Ausgangslage.

Um die Herstellung von Büchern unterschiedlicher Dicke zu ermöglichen, sind die Anreibewalzen in der Anreibeeinrichtung horizontal positionierbar gelagert. Die Verstellung erfolgt dabei über Spindeln symmetrisch zu der von den Sattelplatten des Umlaufförderers aufgespannten Ebene. Ein steuerbarer Antrieb dieser Dickenverstellung erlaubt ein automatisiertes Rüsten. Ohne Eingreifen des Bedienpersonals wird die gewählte Dickeneinstellung während der gesamten Produktion beibehalten. Da die Buchdicke sowohl von Buch zu Buch als auch innerhalb eines Buches geringfügig variieren kann, sind die Anreibewalzen angefedert, wodurch auch Beschädigungen der Anreibeeinrichtung bei Fehleinstellung vermieden werden.

Um auch bei geringfügigen Dickenabweichungen immer ein sicheres Anreiben zu gewährleisten, ist es notwendig, die Anreibewalzen enger einzustellen, als es der Nennwert der Buchdicke vorgibt, so dass die Anreibewalzen beim Produktdurchlauf immer etwas einfedern. Damit wird die Anreibekraft durch die Federrate und das Maß des Einfederns bestimmt. Da die beim Anreiben tatsächlich auftretenden Dickenschwankungen nicht exakt vorherbestimmbar sind, ist auch die wirkende Anreibekraft nur im Mittel exakt bekannt.

Das oben beschriebene Einhängeprinzip hat sich für einen Großteil der einzuhängenden Bücher und insbesondere für hohe Leistungen bewährt. Es eignet sich jedoch nicht für Bücher mit geradem Rücken und Bücher mit seitlich gegenüber dem Rückenbereich des Buchblocks überstehendem Schrenz der Buchdecke. Letzteres ist insbesondere bei der Herstellung sog. Fotobücher von Bedeutung, um bei unterschiedlichen Blockdicken den Aufwand für die Herstellung der Buchdecken niedrig zu halten. In beiden Fällen neigt der Rückenbereich der Buchdecke aufgrund der enger stehenden Anreibewalzen zu Verformungen bzw. bei vorhandenem stabilem Schrenz zu irreversiblem Ausweichen was zu minderwertiger Qualität am fertigen Buch führt. Die Federkraft kann nicht reduziert werden, ohne damit auch die Anreibekraft entsprechend herabzusetzen, welche nicht zu gering gewählt werden kann, um eine gute Produktqualität zu erzielen.

DE 20 2004 015354 U1 offenbart den Oberbegriff des Anspruchs 1.

Aufgabe der vorliegenden Erfindung ist es daher, ein Verfahren und eine Vorrichtung für das Anreiben einer Buchdecke an den beleimten Außenflächen eines Buchblocks zur Verfügung zu stellen, die von den genannten Nachteilen befreit sind.

Zur Lösung dieser Aufgabe sieht die Erfindung ein Verfahren gemäß der kennzeichnenden Merkmale des Anspruchs 1 und eine Vorrichtung gemäß der kennzeichnenden Merkmale des Anspruchs 5 vor. Die Merkmale der abhängigen Ansprüche beschreiben vorteilhafte Ausgestaltungen der Erfindung.

Die bekannte Zustellbewegung der Anreibewalzen bzgl. der Buchdicke erfolgt geregelt, wobei in unterschiedlichen Abschnitten der vertikalen Bewegung der Anreibeeinrichtung unterschiedliche Regelgrößen genutzt werden. Während eines ersten, in der unteren Ausgangslage der vertikalen Bewegung beginnenden Abschnittes erfolgt die Zustellbewegung der Anreibewalzen positionsgeregelt, damit ist die horizontale Position der Anreibewalzen, d.h. die Position bzgl. der Buchdicke Regelgröße. So lassen sich die Anreibewalzen derart genau positionieren, dass der Rückenbereich der Buchdecke, so lange er sich zwischen ihnen befindet, in seitlicher Richtung exakt zu dem Buchblockrücken positioniert und während der zu der Bewegung der Sattelplatten synchronisierten Aufwärtsbewegung der Anreibeeinrichtung geführt wird. Ein Ausbrechen des durch einen Schrenz verstärkten Rückenbereichs der Buchdecke aus dieser geführten Position kann so verhindert werden.

Um diese Positionsregelung zu ermöglichen, umfasst die Zustelleinrichtung der Anreibewalzen als Rückführung ein Sensorsystem zur Bestimmung der momentanen horizontalen Position der Anreibewalzen, welches über eine entsprechende Datenleitung mit derselben Steuerung der Vorrichtung verbunden ist, welche auch den Verstellantrieb der Zustelleinrichtung ansteuert. Der dafür erforderliche Geber kann in dem Verstellantrieb selbst integriert sein.

Während eines weiteren Abschnittes, in welchem sich die Anreibeeinrichtung entgegen der Transportrichtung der Sattelplatten bewegt, so dass die Anreibewalzen an den Außenflächen der Buchdeckel abwälzen, erfolgt die Zustellbewegung der Anreibewalzen kraftgeregelt, indem als Regelgröße die von den Anreibewalzen auf das Buch ausgeübte Kraft genutzt wird. Auf diese Weise kann die beim Anreiben ausgeübte Kraft vorbestimmt und präzise eingehalten werden.

Für diese Kraftregelung umfasst die Zustelleinrichtung als Rückführung ein Sensorsystem zur Bestimmung der momentan auf die Anreibewalzen wirkende Reaktionskraft, welches über eine entsprechende Datenleitung mit der erwähnten Steuerung der Vorrichtung verbunden ist. Als Sensorsystem kann auch der Verstellantrieb selbst genutzt werden, so dass kein zusätzlicher Geber erforderlich ist.

Besonders vorteilhaft erfolgt der Wechsel zwischen Positionsregelung der Zustelleinrichtung einerseits und ihrer Kraftregelung andererseits sowie umgekehrt anhand der Relativposition der Anreibewalzen zu der betreffenden Sattelplatte in vertikaler Richtung und/oder deren zeitlichen Änderung. Bei unveränderlicher Beziehung der vertikalen Bewegung der Anreibeeinrichtung zu der Transportbewegung des Umlaufförderers ist dazu die Information des momentanen Maschinendrehwinkels ausreichend. Vorzugsweise ist dazu der Umlaufförderer mit einem Geber, in besonders einfacher Weise einem Drehgeber ausgerüstet, welcher mit der den Verstellantrieb der Zustelleinrichtung ansteuernden Steuerung verbunden ist.

In vorzugsweiser Ausgestaltung erfolgt die Positionsregelung und/oder die Kraftregelung der Zustellbewegung anhand von Sollwertkurven, so dass ein ungleichförmiger Verlauf der Zustellbewegung ermöglicht wird. Auf diese Weise können Schwingungen in der Zustellbewegung und insbesondere bei seitlich überstehendem Rückenbereich der Buchdecke ein hartes Aufprallen der Anreibewalzen auf die Buchdeckel vermieden werden.

In besonders einfacher Weise erfolgt der Antrieb der Zustelleinrichtung durch einen Servomotor, welcher sowohl für eine Positionsregelung als auch für eine Kraftregelung geeignet ist, so dass die Aktuatorik nicht in zwei unterschiedlich arbeitende Systeme aufgeteilt zu werden braucht. Darüber hinaus stellen Servomotoren ihren Ansteuergeräten sowohl Daten zur Verfügung, welche als Position interpretiert werden können, als auch solche, welche als Moment oder Kraft interpretiert werden können, so dass auf gesonderte Geber verzichtet werden kann. Auf diese Weise kann der Antrieb der Zustelleinrichtung äußerst kompakt gehalten werden.

Besonders vorteilhaft, ist die Ausstattung der Anreibeeinrichtung mit einer Zustelleinrichtung mit eigenem Antrieb und eigenem Regelkreis je Anreibewalze. So ermöglicht die Anreibeeinrichtung auch beabsichtigt asymmetrisches Einhängen oder auch einseitiges Anreiben. Es sind Sonderformen von Büchern bekannt, deren Block neben Seiten aus Papier auch Hüllen für digitale Datenträger beinhalten, wodurch der Schwerpunkt des Blocks außerhalb seine Mittenebene liegt und der Block vorteilhaft im Bereich des Schwerpunktes anstatt der geometrischem Mitte von der Sattelplatte getragen wird, um ein seitliches Verrutschen zu vermeiden.

Eine beispielhafte Ausführungsform des erfindungsgemäßen Verfahrens und einer erfindungsgemäßen Vorrichtung wird anhand der Figuren detailliert beschrieben. Es zeigen:
- **Fig. 1**: eine schematische Darstellung einer Vorrichtung zum Einhängen von Büchern;
- **Fig. 2**: eine schematische Darstellung der Relativbewegung der Anreibewalzen zum Buch;
- **Fig. 3**: eine perspektivische Darstellung einer Anreibeeinrichtung.

Figur 1 zeigt schematisch eine Vorrichtung zum Einhängen von Büchern mit einem nach dem Prinzip eines Paternosters arbeitenden Umlaufförderer 23, dessen Sattelplatten 9 durch ein gemeinsames Zugmittel in einer vertikalen Ebene ohne Änderung ihrer räumlichen Orientierung in einer Transportrichtung d kontinuierlich bewegt werden. Der zuvor dem Umlaufförderer 23 zugeführte, im Bereich seines Schwerpunktes geöffnete Buchblock 1 wird rittlings von einer Sattelplatte 9 förderwirksam erfasst. Der in Fig. 1 dargestellt Buchblock 1 hat das Leimwerk 24 nahezu vollständig passiert und taucht mit seinem Rücken 2 gerade in den Rückenbereich der auf einer Auflage 22 ausgestreckt und ausgerichtet bereitgestellten Buchdecke 5 ein. Oberhalb dieser Auflage 22 befindet sich ein Paar Anreibewalzen 10 einer Anreibeeinrichtung. Bei dem weiteren Transport des Buchblocks 1 vertikal nach oben wird die Buchdecke 5 durch den Buchblockrücken 2 aus ihrer Bereitstellungsposition auf der Auflage 22 angehoben, so dass die Buchdeckedeckel 6 vollständig an den beleimten Seitenflächen 3 des Buchblocks 1 anliegen. Währenddessen bewegt sich die Anreibevorrichtung synchron mit der Sattelplatte 9, so dass der Rückenbereich der Buchdecke 5 durch die beidseitig positionierten Anreibewalzen ausgerichtet gehalten und geführt wird.

Liegen die Buchdeckedeckel 6 vollständig an dem Buchblock 1 an und ist die obere Endlage der Anreibeeinrichtung erreicht, kehrt diese ihre Bewegungsrichtung um, so dass die Anreibewalzen 10 in einer der Transportrichtung *d* entgegengesetzten Anreibewegung *b* an den Außenseiten der Buchdecke 5 abwälzen und dadurch die Buchdeckel 6 an die Seitenflächen 3 des Buchblocks 1 anreiben.

Dazu ist die Anreibeeinrichtung, wie in Fig. 3 dargestellt in einem Rahmen 11 aufgebaut, der auf einer im nicht dargestellten Maschinengestell gelagerten Führungssäule 12 vertikal bewegbar gelagert und durch an ebenfalls nicht dargestellten Führungsflächen abwälzende Stützrollen 13 gegen Verdrehen um die Führungssäule 12 gesichert ist. Die Bewegung der Anreibeeinrichtung entlang dieser Führungssäule 12 wird durch einen nicht dargestellten Antrieb erzeugt, welcher in einer dem Fachmann geläufigen Art gestaltet ist.

Beide Anreibewalzen 10 sind durch eine Korrektureinrichtung 20 in ihrer vertikalen Position zu dem Rahmen 11 und auch zueinander einstellbar. So kann auf einfache Weise die Position der Anreibewalzen 10 zu dem Rückenbereich der Buchdecke 5 während des synchronen Bewegungsabschnittes korrigiert werden. Außerdem können so Fertigungstoleranzen der Vorrichtung sowie bei der Herstellung der Buchblöcke 1 und der Buchdecken 5 auftretende systemische Formfehler der Rückenbereiche ausgeglichen werden.

In diesem Rahmen 11 sind die Anreibewalzen 10 auf Linearführungen 14 in einer horizontalen Ebene im Abstand zueinander bewegbar gelagert, und ihre Zustellbewegung *b* erfolgt über eine Zustelleinrichtung 21 aus zu den Linearführungen 14 parallel verlaufenden Spindeltrieben 15. Linearführung 14 und Spindeltrieb 15 sind jeweils beidseitig jeder Anreibewalze 10 angeordnet, wobei die derselben Anreibewalze 10 zugeordneten Spindeltriebe 15 über eine Antriebsverbindung 16 synchron betrieben werden. So wird auf einfache Weise ein stabiler Aufbau gewährleistet und ein Verdrehen der Anreibewalzen 10 um eine vertikale Achse ausgeschlossen.

Angetrieben wird die Zustelleinrichtung 21 von einem Elektromotor 19. Dazu wird ein Servomotor eingesetzt, der mit der Steuerung 26 der Vorrichtung einen Regelkreis bildet, welcher durch Datenleitungen 25 geschlossen ist. Die von dem Motor 19 an die Steuerung 26 übermittelten Daten beinhalten Informationen, welche von der Steuerung 26 als momentane Position der Anreibewalzen 10 bzgl. deren Zustellbewegung *b* und als von den Anreibewalzen 10 auf die Buchdecke 5 aufgebrachte Anreibekraft interpretiert und so als Istwerte für die Regelung der Zustellbewegung *b* genutzt werden.

Um den Motor 19 nicht mit der Anreibebewegung a der Anreibeeinrichtung mitzuführen, ist dieser gestellfest angebracht und über eine Vielkeilwelle 17 mit zugehöriger Muffe 18 oder gleichwirkende Antriebselemente von der Bewegung der Anreibeeinrichtung entkoppelt.

Vorzugsweise ist wie in Fig. 3 dargestellt jeder Anreibewalze 10 eine eigene Zustelleinrichtung 21 mit jeweils eigenem Antrieb und Regelkreis zugeordnet, um auf besonders einfache Weise einen außermittigen Transport durch die Sattelplatten 9 bei asymmetrischen Produkten zu ermöglichen.

Alternativ zu einem Servomotor kann als Antrieb der Zustelleinrichtung eine Kombination aus einem positionsregelbaren ersten und einem kraftregelbaren zweiten Antrieb eingesetzt werden, wie bspw. ein einfacher elektromotorischer Positionierantrieb überlagert mit einem Pneumatikzylinder. Eine solche Antriebskombination kann ereignisgesteuert aufgebaut werden und erfordert daher eine weniger aufwendige Steuerung 26, als dies der Einsatz der wesentlich variabler einsetzbaren Servomotore 19 verlangt.

Ein beispielhafter Bewegungsablauf der Anreibewalzen 10 ist in Fig. 2 schematisch dargestellt. Die Anreibeeinrichtung befindet sich in zu der Sattelplatte 9 synchroner Aufwärtsbewegung entsprechend der Transportrichtung *d.* Die Buchdeckel 6 sind bereits vollständig an den Buchblock 1 angeklappt. Der durch den Schrenz 7 stabilisierte Rückenbereich der Buchdecke 5 befindet sich zwischen den Anreibewalzen 10 der Anreibevorrichtung und wird von diesen seitlich zu dem Buchblockrücken 2 ausgerichtet und geführt. Die in der in Fig. 2 gezeigten linken Anreibewalze 10 dargestellten Pfeile zeigen die Richtung der Zustellbewegung *b* der Anreibewalze, welche jeweils horizontal zu der Sattelplatte 9 weisend verläuft, und Anreibebewegung *a* der Anreibeeinrichtung, welche der Transportbewegung *d* entgegenlaufend vertikal nach unten gerichtet ist. Durch die rechts in Fig. 2 gezeigte Anreibewalze 10 verlaufend ist deren Bewegungsbahn *c* relativ zu dem Buchblock 1 dargestellt. Diese lässt sich zerlegen in die Anreibebewegung *a* und die Zustellbewegung *b*.

Erfindungsgemäß ist die Bewegungsbahn in Bereiche A, B unterteilt, in denen die Zustellbewegung *b* der Anreibewalzen 10 abwechselnd positionsgeregelt und kraftgeregelt erfolgt. Abschnitt A kennzeichnet dabei den Bereich mit der Zustellposition als Regelgröße, der sich wiederum unterteilen lässt in Abschnitte mit konstanter Sollwertvorgabe A₂, A₅ und Übergangsbereiche A_{1,} A₃, A₄, in denen Änderungen des Sollwertes erfolgen. Abschnitt B zeigt den kraftgeregelten Bereich der Bewegungsbahn *c* der Anreibewalze 10, in welchem Änderungen der Zustellposition nur bei Änderungen des Querschnittes bzw. der Steifigkeit des Buches auftreten, solange der Sollwert konstant gehalten wird. Wie in Fig. 2 erstreckt sich der durch die Kraftregelung der Zustellbewegung *b* gekennzeichnete Bereich B über den Bereich der Anreibebewegung *a*, in welchem die Buchdeckel 6 durch den Buchblock 1 gestützt sind, um Beschädigungen deren gegenüber dem Buchblock 1 überstehenden Ränder zu vermeiden.

## Patentansprüche

1. **Verfahren** zum Einhängen von Büchern, indem
• Buchblocks (1) rittlings mittels in die Buchblocks (1) eingreifender Sattelplatten (9) eines Umlaufförderers (23) vertikal befördert und dabei in einem ersten Förderabschnitt an den Seitenflächen (3) beleimt werden,
• in einem zweiten Förderabschnitt jeweils in den Rückenbereich einer im wesentlichen ausgestreckt auf einer Auflage (22) liegend bereitgestellten Buchdecke (5) eintauchen und in ihrer andauernden Transportbewegung die Buchdecke (5) aus deren Ruhelage ausheben und mitführen, so dass sich die Deckel (6) der Buchdecke an die beleimten Seitenflächen (3) der Buchblocks (1) anlegen, wobei
• in einem ersten Unterabschnitt sich eine Einrichtung mit Anreibewalzen (10) zum Anreiben der Deckel (6) an die Seitenflächen (3) synchron mit der Sattelplatte (9) bewegt, und die Anreibewalzen (10) durch eine Zustellbewegung (*b*) derart auf die Buchdicke abgestimmt positioniert sind, dass sie den Rückenbereich der Buchdecke (5) stützen, wenigstens bis die Buchdecke (5) frei ist von der Auflage (22) und
• in einem anschließenden zweiten Unterabschnitt sich die Anreibeeinrichtung in einer Anreibebewegung (*a*) entgegen der Transportrichtung (*d*) der Buchblocks (1) relativ zu der Buchdecke (5) bewegt, wobei die Anreibewalzen (10) an den Außenflächen der Deckel (6) abrollen und dadurch diese an die Seitenflächen (3) der Buchblocks (1) anreiben,
**dadurch gekennzeichnet,**
• **dass** sich die Zustellbewegung (*b*) der Anreibewalzen (10) je Arbeitstakt der Anreibevorrichtung in wenigstens zwei Abschnitte (A, B) aufteilt, von denen in wenigstens einem ersten Abschnitt (A) die Zustellbewegung (*b*) positionsgeregelt und in wenigstens einem weiteren Abschnitt (B) die Zustellbewegung (*b*) kraftgeregelt erfolgt, wobei die Steuerung (26) der Anreibeeinrichtung während des ersten Abschnitts (A) die von einem ersten Sensorsystem über eine Datenleitung (25) bereitgestellten Informationen als momentane horizontale Position der Anreibewalzen (10) interpretiert und während des weiteren Abschnitts (B) die von einem zweiten Sensorsystem über eine Datenleitung (25) bereitgestellte Informationen als von den Anreibewalzen (10) auf das Buch ausgeübte Kraft interpretiert.

2. Verfahren nach Anspruch 1, **dadurch gekennzeichnet, dass** der Wechsel zwischen Abschnitten (A, B) mit positionsgeregelter Zustellbewegung (*b*) einerseits und kraftgeregelter Zustellbewegung (*b*) andererseits und/oder umgekehrt in Abhängigkeit einer ermittelten Position der Sattelplatten (9) in deren Transportrichtung (*d*) erfolgt.

3. Verfahren nach Anspruch 1 oder 2, **dadurch gekennzeichnet, dass** bei sich zwischen den Anreibewalzen (10) eines Paares befindlichem Schrenz (7) einer Buchdecke (5), die Zustellbewegung (*b*) dieser Anreibewalzen (10) positionsgeregelt erfolgt.

4. Verfahren nach einem der Ansprüche 1 bis 3, **dadurch gekennzeichnet, dass** bei sich zwischen den Anreibewalzen (10) eines Paares befindlichen Buchblock (1) und Deckeln (6) einer Buchdecke (5) die Zustellbewegung (b) dieser Anreibewalzen (10) kraftgeregelt erfolgt.

5. **Vorrichtung** zur Durchführung des Verfahrens nach wenigstens einem der Ansprüche 1 bis 4, wenigstens aufweisend
• einen Umlaufförderer (23) mit in die Buchblocks (1) eingreifenden und diese rittlings in einer vertikalen Ebene transportierenden Sattelplatten (9),
• eine entlang des durch den Umlaufförderer (23) gebildeten Förderpfades der Buchblocks (1) angeordnete Beleimeinrichtung (24) zum Beleimen der Seitenflächen (3) der an der Beleimeinrichtung (24) entlang transportierten Buchblocks (1),
• eine der Beleimeinrichtung (24) in Transportrichtung (*d*) der Buchblocks (1) nachgelagerte Einrichtung zum Anreiben der Deckel (6) der Buchdecken (5) an die beleimten Seitenflächen (3) der Buchblocks (1) mit wenigstens einem Paar Anreibewalzen (10), welche beidseitig des Förderpfades der Buchblocks (1) gegenüberliegend angeordnet sind, wobei
• die Anreibewalzen (10) parallel zu wenigstens einem Abschnitt des Förderpfades der Buchblocks (1) bewegbar gelagert sind und
• die Anreibeeinrichtung wenigstens eine Zustelleinrichtung (21) zum Verstellen des Abstandes der Anreibewalzen (10) eines Paares zueinander mit wenigstens einem steuerbaren Antrieb (19) umfasst,
**dadurch gekennzeichnet, dass** die Zustellvorrichtung (21)
• eine über wenigstens eine Datenleitung (25) mit dem steuerbaren Antrieb (19) verbundene Steuerung (26),
• ein erstes über eine Datenleitung (25) mit der Steuerung (26) verbundenes Sensorsystem zur Übermittlung von Informationen über die Position der Anreibewalzen (10) in Zustellrichtung (*b*) und
• ein zweites über eine Datenleitung (25) mit der Steuerung (26) verbundenes Sensorsystem zur Übermittlung von Informationen über die durch die Anreibewalzen (10) auf die Buchdecke (5) im wesentlichen in Zustellrichtung (*b*) aufgebrachte Kraft aufweist.

6. Vorrichtung nach Anspruch 5, **dadurch gekennzeichnet, dass** der Umlaufförderer (23) wenigstens eine mit der Steuerung (26) der Vorrichtung verbundene Gebereinrichtung zur Positionsbestimmung der Sattelplatten (9) in Förderrichtung (*d*) umfasst.

7. Vorrichtung nach einem der Ansprüche 5 oder 6, **dadurch gekennzeichnet, dass** der Steuerbare Antrieb (19) der Zustelleinrichtung (21) von einem Servomotor gebildet wird.

8. Vorrichtung nach einem der Ansprüche 5 bis 7, **dadurch gekennzeichnet, dass** die Steuerung (26) der Vorrichtung eine die Sollposition und die Sollkraft der Andrückrollen (10) mit der Istposition der Sattelplatten (9) in Transportrichtung (*d*) in Bezug setzende Zuordnungen umfasst.

9. Vorrichtung nach einem der Ansprüche 5 bis 8, **dadurch gekennzeichnet, dass** die Zustellvorrichtung (21) je Anreibewalze (10) wenigstens einen dieser Anreibewalze (10) zugeordneten Antrieb (19) umfasst.

## Claims

1. A method for casing in books, in which
• book blocks (1) are vertically transported astraddle by means of saddle plates (9) of a continuous conveyor (23), which engage into the book blocks (1), while glue is applied on their lateral surfaces (3) in a first transport section and
• said book blocks respectively penetrate into the spine region of a book case (5), which is essentially laid out flat on a support (22), in a second transport section and during their continuing transport motion lift the book case (5) out of its resting position and carry along said book case such that the covers (6) of the book case place themselves against the glued lateral surfaces (3) of the book block (1), wherein
• a device with rub-down rollers (10) for rolling down the cover (6) onto the lateral surfaces (3) moves synchronous with the saddle plate (9) in a first subsection and the rub-down rollers (10) are positioned due to an adjusting motion (b), which is adapted to the book thickness, such that they support the spine region of the book case (5) at least until the book case (5) is free of the support (22), and wherein
• the rub-down device carries out a rub-down motion (a) relative to the book case (5), which is directed opposite to the transport direction (d) of the book blocks (1), in a following second subsection, with the rub-down rollers (10) rolling along the outer surfaces of the covers (6) and thereby rubbing down these covers onto the lateral surfaces (3) of the book blocks (1),
**characterized in that**
• the adjusting motion (b) of the rub-down rollers (10) is in each working cycle of the rub-down device divided into at least two segments (A, B), wherein the adjusting motion (b) takes place in a position-controlled fashion in at least a first segment (A) and the adjusting motion (b) takes place in a force-controlled fashion in at least one additional segment (B), and wherein the control (26) of the rub-down device interprets the information received from a first sensor system via a data line (25) as the instantaneous horizontal position of the rub-down rollers (10) during the first segment (A) and the information received from a second sensor system via a data line (25) as the force exerted upon the book by the rub-down rollers (10) during the additional segment (B).

2. The method according to claim 1, **characterized in that** the change between the segments (A, B) with position-controlled adjusting motion (b) on the one hand and force-controlled adjusting motion (b) on the other hand and/or vice versa takes place in dependence on a determined position of the saddle plates (9) in their transport direction (d).

3. The method according to claim 1 or 2, **characterized in that** the adjusting motion (b) of the rub-down rollers (10) of a pair takes place in a position-controlled fashion when a center strip (7) of a book case (5) is located between these rub-down rollers (10).

4. The method according to one of claims 1-3, **characterized in that** the adjusting motion (b) of the rub-down rollers (10) of a pair takes place in a force-controlled fashion when a book block (1) and the covers (6) of a book case (5) are located between these rub-down rollers (10).

5. A device for carrying out the method according to at least one of claims 1-4, featuring at least
• a continuous conveyor (23) with saddle plates (9), which engage into and transport the book blocks (1) astraddle in a vertical plane,
• a glue application device (24), which is arranged along the transport path of the book blocks (1) formed by the continuous conveyor (23), in order to apply glue on the lateral surfaces (3) of the book blocks (1) being transported along the glue application device (24), and
• a device for rubbing down the covers (6) of the book cases (5) onto the glued lateral surfaces (3) of the book blocks (1), with said device being arranged downstream of the glue application device (24) referred to the transport direction (d) of the book blocks (1), and with said device comprising at least one pair of rub-down rollers (10) that are arranged opposite of one another on both sides of the transport path of the book blocks (1), wherein
• the rub-down rollers (10) are mounted such that they are movable parallel to at least a section of the transport path of the book blocks (1), and wherein
• the rub-down device comprises at least one adjusting device (21) with at least one controllable drive (19) in order to adjust the distance between the rub-down rollers (10) of a pair,
**characterized in that** the adjusting device (21) features
• a control (26), which is connected to the controllable drive (19) via at least one data line (25),
• a first sensor system, which is connected to the control (26) via a data line (25) and serves for transmitting information on the position of the rub-down rollers (10) in the adjusting direction (b) and
• a second sensor system, which is connected to the control (26) via a data line (25) and serves for transmitting information on the force essentially exerted upon the book case (5) by the rub-down rollers (10) in the adjusting direction (b).

6. The device according to claim 5, **characterized in that** the continuous conveyor (23) comprises at least one transducer, which is connected to the control (26) of the device and serves for determining the position of the saddle plates (9) in the transport direction (d).

7. The device according to one of claims 5 or 6, **characterized in that** the controllable drive (19) of the adjusting device (21) is realized in the form of a servomotor.

8. The device according to one of claims 5-7, **characterized in that** the control (26) of the device comprises allocations, which correlate the nominal position and the nominal force of the rub-down rollers (10) with the actual position of the saddle plates (9) in the transport direction (d).

9. The device according to one of claims 5-8, **characterized in that** each rub-down roller (10) of the adjusting device (21) comprises at least one drive (19), which is assigned to this rub-down roller (10).

## Revendications

1. Procédé d'application de la couverture de livres, lors duquel
• des blocs de livres (1) sont transportés à califourchon au moyen de plaques cavalières (9) s'engageant dans les blocs de livres (1) d'un convoyeur rotatif (23) et à cet effet, sont encollés sur les surfaces latérales (3) dans un premier tronçon de convoyage,
• dans un deuxième tronçon de convoyage, sont plongés respectivement dans la zone dorsale d'une couverture de livre (5) mise à disposition en étant couchée sensiblement en étalement sur un support (22) et dans leur déplacement de transport continu, relèvent la couverture de livre (5) de sa position de repos et l'entraînent, de telle sorte que les couvercles (6) de la couverture de livre soient adjacents aux surfaces latérales (3) encollées des blocs de livres (1),
• dans un premier tronçon secondaire, un système doté de cylindres de marouflage (10) pour maroufler les couvercles (6) sur les surfaces latérales (3) se déplaçant de manière synchrone avec la plaque cavalière (9) et par un déplacement de mise en prise (b), les cylindres de marouflage (10) étant positionnés en accord avec l'épaisseur des livres de telle sorte qu'ils soutiennent la zone dorsale de la couverture de livre (5) au moins jusqu'à ce que la couverture de livre (5) soit libérée du support (22) et
• dans un deuxième tronçon secondaire successif, dans un déplacement de marouflage (a) à l'encontre de la direction de transport (d) des blocs de livres (1), le système de marouflage se déplaçant par rapport à la couverture de livre (5), les cylindres de marouflage (10) se déroulant sur les surfaces extérieures des couvercles (6) et marouflant de ce fait ces derniers sur les surfaces latérales (3) des blocs de livres (1),
**caractérisé en ce que**,
• pour chaque cycle de travail du dispositif de marouflage, le déplacement de mise en prise (b) des cylindres de marouflage (10) se divise en au moins deux parties (A, B), pour lesquelles dans au moins une première partie (A), le déplacement de mise en prise (b) s'effectue en réglage de position et dans au moins une partie supplémentaire (B), le déplacement de mise en prise (b) s'effectue en réglage de force, pendant la première partie (A), le système de commande (26) du dispositif de marouflage interprétant les informations mises à disposition par un première système de capteurs via une ligne de données (25) en tant que position horizontale momentanée des cylindres de marouflage (10) et pendant la partie supplémentaire (B), interprétant les informations mises à disposition par un deuxième système de capteurs via une ligne de données (25) en tant que force exercée sur le livre par les cylindres de marouflage (10).

2. Procédé selon la revendication 1, **caractérisé en ce que** le changement entre les parties (A, B) avec déplacement de mise en prise (b) en réglage de position d'une part et déplacement de mise en prise (b) en réglage de force d'autre part et/ou inversement, s'effectue en fonction d'une position déterminée des plaques cavalières (9) dans leur direction de transport (d).

3. Procédé selon la revendication 1 ou 2, **caractérisé en ce que** lorsqu'un refus d'épuration (7) d'une couverture de livre (5) se trouve entre les cylindres de marouflage (10) d'une paire, le déplacement de mise en prise desdits cylindres de marouflage (10) s'effectue en réglage de position.

4. Procédé selon l'une quelconque des revendications 1 à 3, **caractérisé en ce que** lorsqu'un bloc de livre (1) et des couvercles (6) d'une couverture de livre (5) se trouvent entre les cylindres de marouflage (10) d'une paire, le déplacement de mise en prise (b) desdits cylindres de marouflage (10) s'effectue en réglage de force.

5. Dispositif destiné à réaliser le procédé selon au moins l'une quelconque des revendications 1 à 4, comportant au moins :
• un convoyeur rotatif (23) avec des plaques cavalières (9) s'engageant dans les blocs de livres (1) et transportant ces derniers à califourchon dans un plan vertical,
• un dispositif d'encollage (24) placé le long du trajet de convoyage des blocs de livres (1) formé par le convoyeur rotatif (23) pour encoller les surfaces latérales (3) des blocs de livres (1) transportés le long du dispositif d'encollage (24),
• un dispositif de marouflage des couvercles (6) des couvertures de livres (5) monté en aval du dispositif d'encollage (24) dans la direction de transport (d) des blocs de livres (1) pour maroufler les couvercles (6) sur les surfaces latérales (3) encollées des blocs de livres (1), avec au moins une paire de cylindres de marouflage (10), lesquels sont placés en vis-à-vis de part et d'autre du trajet de convoyage des blocs de livres (1),
• les cylindres de marouflage (10) étant logés de manière mobile, à la parallèle d'au moins un tronçon du trajet de convoyage des blocs de livres (1) et
• le dispositif de marouflage comprenant au moins un dispositif de mise en prise (21) pour ajuster l'écart mutuel entre les cylindres de marouflage (10) d'une paire, avec au moins un entraînement (19) susceptible d'être commandé,
**caractérisé en ce que** le dispositif de mise en prise (21) comporte
• un système de commande (26) relié via au moins une ligne de données (25) avec l'entraînement (19) susceptible d'être commandé,
• un premier système de capteurs relié via une ligne de données (25) avec le système de commande (26), pour la transmission d'informations sur la position des cylindres de marouflage (10) dans la direction de mise en prise (b) et
• un deuxième système de capteurs, relié via une ligne de données (25) avec le système de commande (26), pour la transmission d'informations sur la force exercée sensiblement dans la direction de mise en prise (b) par les cylindres de marouflage (10) sur la couverture de livre (5).

6. Dispositif selon la revendication 5, **caractérisé en ce que** le convoyeur rotatif (23) comprend au moins un dispositif transmetteur relié avec le système de commande (26) du dispositif, pour déterminer la position des plaques cavalières (9) dans la direction de transport (d).

7. Dispositif selon l'une quelconque des revendications 5 ou 6, **caractérisé en ce que** l'entraînement (19) susceptible d'être commandé du dispositif de mise en prise (21) est formé par un servomoteur.

8. Dispositif selon l'une quelconque des revendications 5 à 7, **caractérisé en ce que** le système de commande (26) du dispositif comprend des affectations mettant en rapport la position de consigne et la force de consigne des rouleaux presseurs (10) avec la position réelle des plaques cavalières (9) dans la direction de transport (d).

9. Dispositif selon l'une quelconque des revendications 5 à 8, **caractérisé en ce que** pour chaque cylindre de marouflage (10), le dispositif de mise en prise (21) comprend au moins un entraînement (19) affecté audit cylindre de marouflage (10).
